# FASCICULE DE BREVET EUROPEEN

(11) **EP 1 254 060 B1**
(45) Date de publication et mention de la délivrance du brevet: **15.09.2004**
(21) Numéro de dépôt: 01907748.6
(22) Date de dépôt: 09.02.2001
(51) Int. Cl.: B65D 51/16, B65D 1/02

(54) **PROCEDE ET DISPOSITIF POUR DEFORMER UN BOUCHON POUR BOUTEILLES A VINS EFFERVESCENTS**
VERFAHREN UND VORRICHTUNG ZUM VERFORMEN EINES VERSCHLUSSSTOPFENS FÜR SEKTFLASCHEN
METHOD AND DEVICE FOR DEFORMING A STOPPER FOR SPARKLING WINE BOTTLES

(30) Priorité: 10.02.2000 FR 0001642
(43) Date de publication de la demande: 06.11.2002
(73) Titulaire: Au Liegeur - Ets J. Pontneau Denis, 40140 Soustons (FR)
(72) Inventeur: GARCIA-CUENCA, Enrique, F-64200 Biarritz (FR); PITOUX, Jacques, F-44810 Heric (FR); PITOUX, Michel, F-32370 Manciet (FR)
(74) Mandataire: Intès, Didier Gérard André
(86) Numéro de dépôt international: PCT/FR2001/000382
(87) Numéro de publication internationale: WO 2001/058777

(56) Documents cités:
- EP-A- 0 027 780
- FR-A- 1 091 050
- FR-A- 1 121 397
- US-A- 2 370 535

## Description

La présente invention concerne un procédé de déformation d'un bouchon en liège d'origine naturelle et/ou synthétique pour boucher les bouteilles à vins effervescents, notamment mais non exclusivement, pour boucher les bouteilles à champagne

La présente invention concerne également, un dispositif pour déformer un tel bouchon.

Les bouteilles à vins effervescents sont généralement obturées au moyen d'un bouchon de liège ou en matière plastique qui est maintenu dans le goulot de la bouteille par un dispositif métallique, ou muselet, qui fixe la partie supérieure du bouchon sur l'extrémité du goulot.

Il est en effet nécessaire de fixer le bouchon pour qu'il ne soit éjecté de manière intempestive, car la pression interne des bouteilles étant de quelques bars, une force importante s'exerce sur le bouchon.

Lors de l'ouverture de la bouteille, le muselet, essentiellement constitué de fils de fer, est enlevé par l'opérateur qui débouche ensuite la bouteille, dans un cas idéal, en prenant l'extrémité du bouchon et en effectuant un mouvement rotatif alterné par rapport au goulot.

Cependant, la pression interne de la bouteille est telle que le bouchon peut être éjecté violemment dès l'enlèvement du muselet sans même que l'opérateur n'ait eu le temps de saisir l'extrémité du bouchon, ce qui présente un risque pour l'opérateur et les personnes qui l'entourent, notamment pour le visage et plus précisément pour les yeux. Le document FR-A-1 320 949 montre un bouchon muni d'un canal longitudinal. Placé dans un goulot de bouteille classiques, un tel bouchon permet le dégagement des gaz lors du débouchage partiel de la bouteille. Le document FR-A-0 027 780 montre un goulot de bouteille muni de nervures fines hélicoïdales permettant de retirer le bouchon par dévissage.

Un objet de la présente invention est de proposer un procédé de déformation d'un bouchon en liège d'origine naturelle et/ou synthétique, comportant une base apte à constituer une partie de paroi interne de ladite bouteille et une paroi externe susceptible de s'appliquer sur la paroi interne du goulot, dont l'éjection violente intempestive est rendue impossible.

Pour atteindre ce but le procédé conforme à l'invention comprend les étapes suivantes : on déforme longitudinalement au moins une portion de ladite paroi externe dudit bouchon jusqu'à sa base lors de la fermeture de ladite bouteille de façon à réaliser au moins une rainure formant canal dans ledit bouchon, une première extrémité dudit canal débouchant dans une portion de ladite partie de paroi interne et une deuxième extrémité dudit canal débouchant dans ladite paroi externe dudit bouchon ; et, on maintient la déformation longitudinale durant la période d'obturation de ladite bouteille par ledit bouchon, de façon que ladite rainure formant canal persiste durant le débouchage partiel de ladite bouteille par quoi ladite deuxième extrémité dudit canal débouchant à l'extérieur de ladite bouteille, fait communiquer l'intérieur de la bouteille avec l'extérieur.

Ainsi, une caractéristique de l'invention réside dans le mode de déformation longitudinal de la paroi externe du bouchon jusqu'à sa base lors de la fermeture de ladite bouteille et le maintient de cette déformation durant toute la période pendant laquelle le goulot de la bouteille est obturé par ledit bouchon, conduisant à former une rainure persistante formant canal qui perdure lorsque le bouchon est dégagé du goulot. De la sorte, lorsque le bouchon est suffisamment dégagé du goulot de la bouteille, que la deuxième extrémité dudit canal qui débouche dans la paroi externe du bouchon est situé à l'extérieur de la bouteille et communique avec la première extrémité du canal qui lui débouche dans une portion de la partie de paroi interne, l'intérieur de la bouteille communique avec l'extérieur et les gaz contenus à l'intérieur tendent à s'échapper.

Selon un mode particulier de mise en oeuvre de l'invention, on déforme longitudinalement, au moins une portion de ladite paroi externe dudit bouchon jusqu'à sa base lors de la fermeture de ladite bouteille de façon à réaliser au moins une rainure longitudinale formant canal dans ledit bouchon. De la sorte, le bouchon est susceptible d'être extrait verticalement du goulot de la bouteille.

De façon particulièrement avantageuse, on déforme longitudinalement au moins une portion de ladite paroi externe dudit bouchon jusqu'à sa base lors de la fermeture de ladite bouteille selon une déformation progressive, de ladite paroi vers ladite base, par quoi le dégagement dudit bouchon du goulot parallèlement à ladite déformation libère partiellement ladite rainure formant canal. Ainsi, la rainure formant canal est oblique par rapport à la paroi interne du goulot de la bouteille et permet de libérer plus aisément les gaz présents dans la bouteille, comme on l'expliquera plus en détails dans la suite de la description.

Avantageusement, on déforme longitudinalement au moins une portion de ladite paroi externe dudit bouchon jusqu'à sa base lors de la fermeture de ladite bouteille selon une déformation hémi-tronconique. Ainsi, non seulement cette déformation est plus aisée à mettre en oeuvre, mais aussi facilite l'éjection des gaz lors du dégagement du bouchon du goulot.

De manière préférentielle, on déforme longitudinalement au moins une portion de ladite paroi externe dudit bouchon jusqu'à sa base lors de la fermeture de ladite bouteille sur une longueur comprise entre 10 et 20 mm.

Un autre objet de la présente invention, est de proposer un dispositif destiné à la déformation d'un bouchon en liège d'origine naturelle et/ou synthétique pour bouteille à vins effervescents comprenant des moyens solidaires de la paroi interne du goulot et s'étendant jusque dans la paroi interne de la bouteille pour déformer longitudinalement au moins une portion de ladite paroi externe dudit bouchon jusqu'à sa base lors de la fermeture de ladite bouteille et pour maintenir ladite paroi externe déformée durant la période d'obturation de ladite bouteille par ledit bouchon de façon à réaliser au moins une rainure formant canal dans ledit bouchon, une première extrémité dudit canal débouchant dans une portion de ladite partie de paroi interne et une deuxième extrémité dudit canal débouchant dans ladite paroi externe dudit bouchon, lesdits moyen étant disposés de manière à libérer le rainure lorsque le bouchon est partiellement dégagé du goulot et à permettre ainsi le passage des gaz entre la première et la deuxième extrémités dudit canal lors de l'ouverture de la bouteille.

Ainsi, le dispositif conforme à l'invention permet, à la fois de déformer et de maintenir déformée au moins une portion de ladite paroi externe dudit bouchon jusqu'à sa base de façon que ladite déformation formant canal persiste au cours du dégagement du bouchon et permette de faire communiquer l'intérieur et l'extérieur de la bouteille.

Selon un mode de réalisation particulier, le dispositif comprend : une bouteille terminée par un goulot ; et, au moins une nervure solidaire de ladite paroi interne dudit goulot, disposée longitudinalement et s'étendant jusque dans ladite paroi interne de la bouteille. Ainsi, lorsque la bouteille est rebouchée et que le bouchon est engagé à force dans le goulot, la nervure qui fait saillie de la paroi interne du goulot imprime une rainure longitudinale dans une portion de la paroi externe du bouchon, ladite rainure débouchant dans la base du bouchon qui constitue une partie da la paroi interne de la bouteille. Tant que le bouchon reste engagé dans le goulot, la nervure obture la rainure qu'elle a créée dans la paroi externe du bouchon et l'étanchéité de l'obturation est persistante.

Selon un mode de réalisation particulièrement avantageux de mise en oeuvre de l'invention les moyens pour déformer longitudinalement au moins une portion de ladite paroi externe dudit bouchon et pour la maintenir déformée comprennent une nervure dont la section est croissante du goulot vers la paroi interne de la bouteille. De la sorte, dès que le bouchon est dégagé, au moins partiellement du goulot de la bouteille, on comprend que la nervure oblique se dégage partiellement de la rainure également oblique qu'elle obturait et permet le passage des gaz contenus dans la bouteille entre la nervure et la rainure. Lorsque la deuxième extrémité du canal affleure l'extrémité supérieure du goulot de la bouteille, les gaz contenus dans la bouteille s'échappent par ledit canal.

Préférentiellement, ladite nervure présente une forme hémi-tronconique, ce qui permet de rendre plus aisée la formation de la nervure dans le goulot et également l'introduction à force du bouchon.

Dans un mode particulier de réalisation de l'invention ladite nervure s'étend sur une longueur comprise entre 10 et 20 mm de façon à former une rainure supérieure à 10 mm. Ainsi, lorsque la rainure présente une rainure d'une longueur minimale de 10 mm, les gaz de la bouteille commence à s'échapper dès que la hauteur de bouchon qui reste engagée dans le goulot devient inférieure à 10 mm.

Dans un autre mode particulier de réalisation, ladite nervure fait partie intégrante d'une virole qui s'applique contre la paroi interne du goulot, dans l'extrémité supérieure dudit goulot. Ainsi, la nervure n'est plus fixée sur la paroi interne du goulot, mais appliquée contre cette paroi et maintenue par une virole. De la sorte, lorsque le bouchon est dégagé du goulot et de la virole qui reste solidaire dudit goulot, l'échappement des gaz de la bouteille peut se faire de la même façon que dans les modes de réalisation précédents.

Un troisième objet de la présente invention concerne un contenant pour vins effervescents sous pression, comportant un dispositif destiné à la déformation d'un bouchon en liège d'origine naturelle et/ou synthétique. Ledit dispositif comprend des moyens, pour déformer longitudinalement au moins une portion de ladite paroi externe dudit bouchon jusqu'à sa base lors de la fermeture de ladite bouteille et pour maintenir ladite paroi externe déformée durant la période d'obturation de ladite bouteille par ledit bouchon de façon à réaliser au moins une rainure formant canal dans ledit bouchon, une première extrémité dudit canal débouchant dans une portion de ladite partie de paroi interne et une deuxième extrémité dudit canal débouchant dans ladite paroi externe dudit bouchon. Ledit contenant comporte également un bouchon en liège d'origine naturelle et/ou synthétique obturant le goulot de ladite bouteille.

D'autres particularités et avantages de l'invention ressortiront à la lecture de la description faite ci-après de modes de réalisation particuliers de l'invention, donnés à titre indicatif mais non limitatif, en référence aux dessins annexés sur lesquels :
- la Figure 1 est une section verticale partielle du dispositif destiné à la fabrication d'un bouchon selon l'invention et du bouchon ainsi fabriqué ;
- la Figure 2 est une vue en perspective d'un bouchon obtenu selon le procédé de fabrication conforme à l'invention ; et,
- la Figure 3 est une vue en coupe verticale du dispositif destiné à la fabrication d'un bouchon selon l'invention

En se référant tout d'abord aux figures 1 on va décrire le dispositif destiné à la mise en oeuvre du procédé pour fabriquer le bouchon selon l'invention.

Le dispositif destiné à la fabrication d'un bouchon en liège 2 d'origine naturelle et/ou synthétique comprend : une bouteille 6 terminée par un goulot 4.

Sur la Figure 1 le bouchon 2 est représenté partiellement engagé dans le goulot 4 de la bouteille 6. Le bouchon 2 en liège comporte une extrémité supérieure 8, et une extrémité inférieure 10 apte à être introduite dans ledit goulot 4.

L'extrémité supérieure 8 du bouchon 2 est généralement constituée de particules de liège agglomérées alors que l'extrémité inférieure 10, telle que représentée en Figure 1, est constituée de deux rondelles de liège 12, 14, superposées et collées ensemble, lesdites rondelles étant directement extraites de planches de liège brut. La dernière rondelle 14 qui forme la base du bouchon, présente une paroi 17 constituant une partie de paroi interne de la bouteille 6 directement en contact avec son contenu.

Un des avantages que procure le procédé de fabrication du bouchon 2 selon l'invention, est qu'il met en oeuvre un bouchon standard destiné au bouchage des vins effervescents, et que c'est grâce à la bouteille 6 que le bouchon 2 est réalisé lors du bouchage.

Pour ce faire, le dispositif de fabrication du bouchon 2 comprend également deux nervures 32, solidaires de ladite paroi interne 24 dudit goulot 4, disposées sensiblement verticalement et s'étendant jusque dans ladite paroi interne de la bouteille 6.

En outre, de façon particulièrement avantageuse, l'extrémité supérieure des nervures est distante du bord supérieur du goulot 4 d'une valeur supérieure à 5 mm. Cette distance minimale est nécessaire pour la mise en oeuvre du débouchage de la bouteille, comme on l'expliquera plus en détails dans la suite de la description.

Dans le cas standard, les rainures s'étendent sur une longueur comprise entre 10 et 20 mm, par exemple 15 mm, leur largeur et leur profondeur étant comprise entre 1 et 5 mm, par exemple 3 mm. Ces dimensions ne sont nullement limitatives et dépendent de la taille respective de la bouteille et du bouchon.

Conformément au procédé de fabrication du bouchon de l'invention, lorsque la bouteille est remplie du liquide à isoler de l'extérieur ou que les compléments sont apportés à une bouteille initialement remplie et capsulée, on enfonce le bouchon, qui présente initialement une forme cylindrique, dans le goulot 4 afin que l'extrémité inférieure 10 du bouchon 2 recouvre au moins une partie des nervures 32.

Ainsi, la nervure 32 déforme la paroi externe du bouchon 30 produisant deux rainures 18 verticales sur ladite surface, dès l'enfoncement du bouchon 2. La rainure 18 est imprimée dans le bouchon 2 aussi longtemps qu'il obture le goulot 4 de la bouteille 6. La durée de stockage de la bouteille 6 est suffisante pour que l'empreinte de la nervure 32 sur le bouchon 2 soit définitive. Cette empreinte constitue ainsi la rainure 18 qui, au cours du débouchage, fait office de canal.

Les deux rainures verticales 18 sont ménagées dans la paroi externe du pourtour du bouchon 2 et plus précisément dans son extrémité inférieure.

Lorsque l'extrémité inférieure 10 du bouchon 2 est entièrement engagée dans le goulot 4, les rainures 18 constituent deux canaux dont les premières extrémités 20 débouchent sur la paroi 17 contre la paroi interne 24 du goulot 4 et dont les deuxièmes extrémités 22 sont obturées par la paroi interne 24 du goulot 4.

Dans cette configuration, le bouchon 2 obstrue hermétiquement la bouteille 6 puisque les canaux sont bouchés par la paroi interne 24 du goulot 4 et que les nervures 32 sont encastrées dans les rainures 18 qu'elles ont formées.

Lorsque le bouchon 2 est partiellement désengagé du goulot 4, comme l'illustre la Figure 1, et que les extrémités 22 des rainures 18 sont à l'air libre, l'intérieur de la bouteille 6 est en liaison avec l'extérieur et les gaz sous pression contenus dans la bouteille 6 sont libérés.

Une fois les gaz libérés, aucune force ne s'exerce plus sur le bouchon 2 pour provoquer son éjection et le goulot 4 est libéré par l'extraction manuelle du bouchon 2.

On a décrit ci-dessus la réalisation de deux rainures 18 dans le bouchon au moyen de deux nervures 32, mais il va de soi que des rainures supplémentaires seraient réalisées par des nervures additionnelles et qu'une seule rainure pourrait être réalisée par une seule nervure.

De manière avantageuse, comme l'illustre les Figure 1, 2 et 3 les nervures 32 présentent une forme hémi-tronconique s'étendant sur une longueur comprise entre 10 et 20 mm, où la base du cône présente un diamètre compris entre 2 et 5 mm et dont la pointe est dirigée vers l'extrémité supérieure de la bouteille 6. Ainsi, le déplacement vertical du bouchon 2 dans le goulot 4 vers l'extrémité supérieure dudit goulot 4 libère au moins une partie du canal que la nervure 32 a formée sur toute sa longueur, ce qui permet un échappement des gaz si l'extrémité supérieure du canal est à l'air libre.

En effet, on comprend que les nervures 32 biseautées, impriment des rainures 18 biseautées également complémentaires. Ainsi, dès que les rainures 18 sont décalées longitudinalement par rapport auxdites nervures 32 un espace libre apparaît entre nervure et rainure. C'est à travers cet espace que les gaz de la bouteille peut s'échapper.

De la sorte, on comprend que, si les nervures affleurent au bord du goulot, les rainures elles aussi affleurent et le moindre dégagement du bouchon fait communiquer l'intérieur et l'extérieur de la bouteille et les gaz peuvent s'échapper. Or, la poussée de gaz est nécessaire pour extraire au moins substantiellement le bouchon du goulot dans lequel il est solidement encastré.

Ainsi, la distance qui sépare l'extrémité supérieure des rainures du bord du goulot est suffisante pour éviter cet écueil

En outre, la position des nervures doit être telle que la déformation imprimée à la paroi externe du bouchon 2 se prolonge jusqu'à la paroi 17 de la rondelle 16 afin que la rainure 18 débouche dans cette paroi 17.

En effet, si la nervure 32 était totalement recouverte par l'extrémité inférieure 10 du bouchon 2 ; d'une part, la rainure imprimée par la nervure ne déboucherait pas dans la paroi 17 de la rondelle 16 et par conséquent, quelle que soit la position du bouchon 2 dans le goulot 4, aucun échappement de gaz ne serait possible et, d'autre part, l'extrémité inférieure de la nervure constituerait une butée apte à freiner le dégagement du bouchon 2.

Selon un mode particulier de mise en oeuvre la nervure 32 n'est pas de forme tronconique mais de grosseur constante, le canal n'est libéré par ladite nervure 32 de façon à permettre l'échappement des gaz, que lorsque le bouchon 2 est totalement dégagé de la portion de paroi interne 24 du goulot 4 sur laquelle la nervure 32 est fixée.

Selon un autre mode particulier de mise en oeuvre, les nervures 32 sont susceptibles d'être moulées au cours de la fabrication de la bouteille pour faire partie intégrante du goulot 4 de la bouteille 6.

Avantageusement, les nervures font partie intégrante d'une virole qui s'applique contre la paroi interne 24 du goulot 4, dans l'extrémité supérieure dudit goulot. La virole est réalisée en matière plastique moulée et présente des rebords pour la fixer sur la paroi externe de la partie supérieure du goulot 4.

Pour effectuer le bouchage, on applique d'abord la virole dans la partie supérieure du goulot 4, puis on enfonce le bouchon dans le goulot de façon classique.

## Revendications

1. Procédé de déformation d'un bouchon en liège (2) d'origine naturelle et/ou synthétique pour bouteille à vins effervescents du type champagne, ledit bouchon (2) comportant une base apte à constituer une partie de paroi interne (17) de ladite bouteille (6) et une paroi externe (30) susceptible de s'appliquer sur la paroi interne (24) du goulot (4), **caractérisé en ce qu'**il comprend les étapes suivantes :
- on déforme longitudinalement au moins une portion de ladite paroi externe (30) dudit bouchon (2) jusqu'à sa base lors de la fermeture de ladite bouteille (6) de façon à réaliser au moins une rainure (18, 33) formant canal dans ledit bouchon, une première extrémité (20) dudit canal débouchant dans une portion de ladite partie de paroi interne (17) et une deuxième extrémité (22) dudit canal débouchant dans ladite paroi externe dudit bouchon (2) ; et,
- on maintient la déformation longitudinale durant la période d'obturation de ladite bouteille (6) par ledit bouchon (2), de façon que ladite rainure (18, 33) formant canal persiste durant le débouchage partiel de ladite bouteille (6) par quoi ladite deuxième extrémité (22) dudit canal débouchant à l'extérieur de ladite bouteille (6), fait communiquer l'intérieur de la bouteille (6) avec l'extérieur.

2. Procédé de déformation d'un bouchon en liège (2) d'origine naturelle et/ou synthétique selon la revendication 1, **caractérisé en ce qu'**on déforme longitudinalement, au moins une portion de ladite paroi externe (30) dudit bouchon (2) jusqu'à sa base lors de la fermeture de ladite bouteille de façon à réaliser au moins une rainure (18, 33) longitudinale formant canal dans ledit bouchon (2).

3. Procédé de déformation d'un bouchon en liège (2) d'origine naturelle et/ou synthétique selon la revendication 1 ou 2, **caractérisé en ce qu'**on déforme longitudinalement au moins une portion de ladite paroi externe (30) dudit bouchon (2) jusqu'à sa base lors de la fermeture de ladite bouteille (6) selon une déformation progressive, de ladite paroi (30) vers ladite base, par quoi le dégagement dudit bouchon (2) du goulot (4) parallèlement à ladite déformation libère partiellement ladite rainure (18, 33) formant canal.

4. Procédé de déformation d'un bouchon en liège (2) d'origine naturelle et/ou synthétique selon la revendication 3, **caractérisé en ce qu'**on déforme longitudinalement au moins une portion de ladite paroi externe (30) dudit bouchon (2) jusqu'à sa base lors de la fermeture de ladite bouteille (6) selon une déformation hémi-tronconique.

5. Procédé de deformation d'un bouchon en liège (2) d'origine naturelle et/ou synthétique selon l'une quelconque des revendications 1 à 4, **caractérisé en ce qu'**on déforme longitudinalement au moins une portion de ladite paroi externe (30) dudit bouchon (2) jusqu'à sa base lors de la fermeture de ladite bouteille (6) sur une longueur comprise entre 10 et 20 mm.

6. Dispositif destiné à la déformation d'un bouchon en liège (2) d'origine naturelle et/ou synthétique pour bouteille à vins effervescents du type champagne, ledit bouchon comportant une base apte à constituer une partie de paroi interne (17) de ladite bouteille (6) et une paroi externe susceptible de s'appliquer sur la paroi interne (24) du goulot (4),
**caractérisé en ce qu'**il comprend des moyens (6, 4, 32) solidaires de ladite paroi interne (24) dudit goulot (4) et s'étendant jusque dans la paroi interne de ladite bouteille (6) pour déformer longitudinalement au moins une portion de ladite paroi externe (30) dudit bouchon (2) jusqu'à sa base lors de la fermeture de ladite bouteille (6) et pour maintenir ladite paroi externe (30) déformée durant la période d'obturation de ladite bouteille (6) par ledit bouchon (2) de façon à réaliser au moins une rainure (18, 33) formant canal dans ledit bouchon (2), une première extrémité (20) dudit canal débouchant dans une portion de ladite partie de paroi interne (17) et une deuxième extrémité (22) dudit canal débouchant dans ladite paroi externe dudit bouchon (2), lesdits moyens étant disposés de façon à libérer la rainure lorsque le bouchon est partiellement dégagé du goulot et à permettre ainsi le passage des gaz entre le première et la deuxième extrémité dudit canal.

7. Dispositif destiné à la déformation d'un bouchon en liège (2) d'origine naturelle et/ou synthétique selon la revendication 6, **caractérisé en ce qu'**il comprend :
- une bouteille (6) terminée par un goulot (4) ; et,
- au moins une nervure (32) solidaire de ladite paroi interne (24) dudit goulot (4) et espacée du bord supérieur dudit goulot (4), ladite nervure (32) étant disposée verticalement et s'étendant jusque dans ladite paroi interne de ladite bouteille (6).

8. Dispositif destiné à la déformation d'un bouchon en liège (2) d'origine naturelle et/ou synthétique selon la revendication 7, **caractérisé en ce que** les moyens (6, 4, 32) pour déformer longitudinalement au moins une portion de ladite paroi externe (30) dudit bouchon (2) et pour la maintenir déformée comprennent une nervure (32) dont la section est croissante du goulot (4) vers la paroi interne de la bouteille.

9. Dispositif destiné à la deformation d'un bouchon en liège (2) d'origine naturelle et/ou synthétique selon la revendication 8, **caractérisé en ce que** ladite nervure (32) présente une forme hémi-tronconique.

10. Dispositif destiné à la déformation d'un bouchon en liège (2) d'origine naturelle et/ou synthétique selon l'une quelconque des revendications 7 à 9, **caractérisé en ce que** ladite nervure (32) s'étend sur une longueur comprise entre 10 et 20 mm.

11. Dispositif destiné à la déformation d'un bouchon en liège (2) d'origine naturelle et/ou synthétique selon l'une quelconque des revendications 7 à 10, **caractérisé en ce que** ladite nervure fait partie intégrante d'une virole qui s'applique contre la paroi interne (24) du goulot (4), dans l'extrémité supérieure dudit goulot (4).

12. Contenant pour vins effervescents sous pression du type champagne comportant une bouteille prolongée par un goulot, **caractérisé en ce qu'**il comprend un dispositif destiné à la déformation d'un bouchon en liège (2) d'origine naturelle et/ou synthétique obtenu selon l'une quelconque des revendications 7 à 11, le goulot de ladite bouteille étant obturé par un bouchon en liège (2) d'origine naturelle et/ou synthétique.

## Patentansprüche

1. Verfahren zum Verformen eines Stopfens aus Kork (2) natürlicher und/oder künstlicher Herkunft für Flaschen für sprudelnde Weine des Typs Champagner, wobei der Stopfen (2) eine Basis, die einen Teil der Innenwand (17) der Flasche (6) bilden kann, und eine Außenwand (30), die sich an die Innenwand (24) des Halses (4) legen kann, umfaßt, **dadurch gekennzeichnet, daß** es die folgenden Schritte umfaßt:
- Längsverformen mindestens eines Teils der Außenwand (30) des Stopfens (2) bis zu seiner Basis beim Schließen der Flasche (6), so daß mindestens eine Rille (18, 33) entsteht, die in dem Stopfen einen Kanal bildet, wobei ein erstes Ende (20) des Kanals in einen Abschnitt des Teils der Innenwand (17) mündet, und ein zweites Ende (22) des Kanals in die Außenwand des Stopfens (2) mündet, und
- Aufrechterhalten der Längsverformung während der Verschlußzeit der Flasche (6) durch den Stopfen (2), so daß die Rille (18, 33), die den Kanal bildet, während des teilweisen Öffnens der Flasche (6) bestehen bleibt, wodurch das zweite Ende (22) des Kanals, das zum Äußeren der Flasche (6) mündet, das Innere der Flasche (6) mit dem Äußeren verbindet.

2. Verfahren zum Verformen eines Stopfens aus Kork (2) natürlicher und/oder künstlicher Herkunft gemäß Anspruch 1, **dadurch gekennzeichnet, daß** man beim Verschließen der Flasche mindestens einen Abschnitt der Außenwand (30) des Stopfens (2) bis zu seiner Basis in Längsrichtung verformt, so daß mindestens eine Längsrille (18, 33), die im Stopfen (2) einen Kanal bildet, entsteht.

3. Verfahren zum Verformen eines Stopfens aus Kork (2) natürlicher und/oder künstlicher Herkunft gemäß Anspruch 1 oder 2, **dadurch gekennzeichnet, daß** man mindestens einen Teil der Außenwand (30) des Stopfens (2) beim Verschließen der Flasche (6) bis zu seiner Basis gemäß einer zunehmenden Verformung der Wand (30) bis zur Basis in Längsrichtung verformt, wodurch das Entfernen des Stopfens (2) aus dem Hals (4) parallel gerichtet zur Verformung teilweise die Rille (18, 33), die einen Kanal bildet, freilegt.

4. Verfahren zum Verformen eines Stopfens aus Kork (2) natürlicher und/oder künstlicher Herkunft gemäß Anspruch 3, **dadurch gekennzeichnet, daß** man beim Verschließen der Flasche (6) mindestens einen Teil der Außenwand (30) des Stopfens (2) bis zu seiner Basis gemäß einer halb kegelstumpfförmigen Verformung in Längsrichtung verformt.

5. Verfahren zum Verformen eines Stopfens aus Kork (2) natürlicher und/oder künstlicher Herkunft gemäß einem der Ansprüche 1 bis 4, **dadurch gekennzeichnet, daß** man beim Verschließen der Flasche (6) mindestens einen Teil der Außenwand (30) des Stopfens (2) bis zu seiner Basis über eine Länge zwischen 10 und 20 mm in Längsrichtung verformt.

6. Vorrichtung, die zum Verformen eines Stopfens aus Kork (2) natürlicher und/oder künstlicher Herkunft für eine Flasche für sprudelnde Weine des Typs Champagner bestimmt ist, wobei der Stopfen eine Basis, die einen Teil der Innenwand (17) der Flasche (6) bilden kann, und eine Außenwand, die sich an die Innenwand (24) des Halses (4) legen kann, umfaßt,
**dadurch gekennzeichnet, daß** sie Mittel (6, 4, 32) umfaßt, die fest mit der Innenwand (24) des Halses (4) verbunden sind und sich bis in die Innenwand der Flasche (6) erstrecken, um zumindest einen Teil der Außenwand (30) des Stopfens (2) beim Verschließen der Flasche (6) längs zu verformen und um die Außenwand (30) während der Verschlußzeit der Flasche (6) durch den Stopfen (2) verformt zu halten, so daß mindestens eine Rille (18, 33) entsteht, die in dem Stopfen (2) einen Kanal bildet, wobei ein erstes Ende (20) des Kanals in einen Abschnitt des Teils der Innenwand (17) mündet und ein zweites Ende (22) des Kanals in die Außenwand des Stopfens (2) mündet, wobei die Mittel so angeordnet sind, daß die Rille beim teilweisen Entfernen des Stopfens aus dem Hals freigelegt wird und daher der Durchtritt von Gas zwischen dem ersten und dem zweiten Ende des Kanals ermöglicht wird.

7. Vorrichtung, die zum Verformen eines Stopfens aus Kork (2) natürlicher und/oder künstlicher Herkunft nach Anspruch 6 bestimmt ist, **dadurch gekennzeichnet, daß** sie folgendes umfaßt:
- eine Flasche (6) die in einem Hals (4) endet, und
- mindestens eine Rippe (32), die mit der Innenwand (24) des Halses (4) fest verbunden und vom oberen Rand des Halses (4) beabstandet ist, wobei die Rippe (32) senkrecht angeordnet ist und sich bis zur Innenwand der Flasche (6) erstreckt.

8. Vorrichtung, die zum Verformen eines Stopfens aus Kork (2) natürlicher und/oder künstlicher Herkunft nach Anspruch 7 bestimmt ist, **dadurch gekennzeichnet, daß** die Mittel (6, 4, 32) zum Längsverformen mindestens eines Abschnitts der Außenwand (30) des Stopfens (2) und zum Aufrechterhalten der Verformung eine Rippe (32) umfassen, deren Querschnitt vom Hals (4) zur Innenwand der Flasche (6) zunimmt.

9. Vorrichtung, die zum Verformen eines Stopfens aus Kork (2) natürlicher und/oder künstlicher Herkunft nach Anspruch 8 bestimmt ist, **dadurch gekennzeichnet, daß** die Rippe (32) eine halb kegelstumpfförmige Rippe darstellt.

10. Vorrichtung, die zum Verformen eines Stopfens aus Kork (2) natürlicher und/oder künstlicher Herkunft nach einem der Ansprüche 7 bis 9 bestimmt ist, **dadurch gekennzeichnet, daß** sich die Rippe (32) über eine Länge zwischen 10 und 20 mm erstreckt.

11. Vorrichtung, die zum Verformen eines Stopfens aus Kork (2) natürlicher und/oder künstlicher Herkunft bestimmt ist, **dadurch gekennzeichnet, daß** die Rippe (32) nach einem der Ansprüche 7 bis 10 fester Bestandteil eines Ringes ist, der sich gegen die Innenwand (24) des Halses (4) im oberen Ende des Halses (4) legt.

12. Behälter für sprudelnde Weine unter Druck des Typs Champagner, der eine Flasche umfaßt, die von einem Hals verlängert wird, **dadurch gekennzeichnet, daß** er eine Vorrichtung umfaßt, die zum Verformen eines Stopfens (2) aus Kork natürlicher und/oder künstlicher Herkunft erzielt nach einem der Ansprüche 7 bis 11 bestimmt ist, wobei der Hals der Flasche durch einen Stopfen (2) aus Kork natürlicher und/oder künstlicher Herkunft verschlossen ist.

## Claims

1. A method of deforming a stopper (2) of cork of natural and/or synthetic origin for a bottle for sparkling wine of the Champagne type, said stopper (2) having a base suitable for constituting a fraction of the inside wall (17) of said bottle (6), and an outside wall (30) suitable for bearing against the inside wall (24) of the neck (4), the method being **characterised in that** it comprises the following steps:
- during closure of said bottle (6), longitudinally deforming said outside wall (30) of said stopper (2) at least in a portion extending to its base, so as to form at least one channel-forming groove (18, 33) in said stopper, a first end (20) of said channel opening out into a portion of said inside wall fraction (17) and a second end (22) of said channel opening out into said outside wall of said stopper (2); and
- maintaining the longitudinal deformation throughout the time said bottle (6) is closed by said stopper (2) so that said channel-forming groove (18, 33) persists when said bottle (6) is partially opened, so that said second end (22) of said channel opens to the outside of said bottle (6) and puts the inside of the bottle (6) into communication with the outside.

2. A method of deforming a stopper (2) of cork of natural and/or synthetic origin according to claim 1, the method being **characterised in that**, during closure of said bottle, said outside wall (30) of said stopper (2) is deformed longitudinally over at least a portion extending to its base, so as to form at least one channel-forming longitudinal groove (18, 33) in said stopper (2).

3. A method of deforming a stopper (2) of cork of natural and/or synthetic origin according to claim 1 or claim 2, **characterised in that**, during closure of said bottle (6), said outside wall (30) of said stopper (2) is deformed longitudinally over at least a portion extending to its base, by progressively deforming said wall (30) towards said base whereby disengaging said stopper (2) from the neck (4) parallel to said deformation partially releases said channel-forming groove (18, 33).

4. A method of deforming a stopper (2) of cork of natural and/or synthetic origin according to claim 3, **characterised in that**, during closure of said bottle (6), said outside wall (30) of said stopper (2) is deformed longitudinally over at least a portion extending to its base, to provide deformation that is in the form of half a cone.

5. A method of deforming a stopper (2) of cork of natural and/or synthetic origin according to any one of claims 1 to 4, **characterised in that**, during closure of said bottle (6), said outside wall (30) of said stopper (2) is deformed longitudinally over at least a portion extending to its base, over a length lying in the range 10 mm to 20 mm.

6. Apparatus for deforming a stopper (2) of cork of natural and/or synthetic origin for a bottle for sparkling wine of the Champagne type, said stopper having a base suitable for constituting a fraction of the inside wall (17) of said bottle (6) and an outside wall suitable for bearing against the inside wall (24) of the neck (4),
the apparatus being **characterised in that** it comprises means (6, 4, 32) secured to said inside wall (24) of said neck (4) and extending as far as the inside wall of said bottle (6), said means acting during closure of said bottle (6) to deform said outside wall (30) of said stopper (2) longitudinally over at least a portion extending to its base and to maintain said outside wall (30) deformed throughout the period said bottle (6) is closed by said stopper (2) so as to make at least one channel-forming groove (18, 33) in said stopper (2), a first end (20) of said channel opening out into a portion of said inside wall fraction (17) and a second end (22) of said channel opening out into said outside wall of said stopper (2), said means being arranged in such a manner as to release the groove when the stopper is partially disengaged from the neck and thus allow the gas to pass between the first and the second end of said channel.

7. Apparatus for deforming a stopper (2) of cork of natural and/or synthetic origin according to claim 6, the apparatus being **characterised in that** it comprises:
- a bottle (6) terminated by a neck (4); and
- at least one rib (32) secured to said inside wall (24) of said neck (4) and spaced from the top end of said neck (4), said rib (32) being disposed vertically and extending as far as said inside wall of the bottle (6).

8. Apparatus for deforming a stopper (2) of cork of natural and/or synthetic origin according to claim 7, **characterised in that** the means (6, 4, 32) for deforming said outside wall (30) of said stopper (2) longitudinally over at least a portion and for maintaining the deformation comprise a rib (32) of section that increases going from the neck (4) towards the inside wall of the bottle.

9. Apparatus for deforming a stopper (2) of cork of natural and/or synthetic origin according to claim 8, **characterised in that** said rib (32) is in the shape of half a cone.

10. Apparatus for deforming a stopper (2) of cork of natural and/or synthetic origin according to any one of claims 7 to 9, **characterised in that** said rib (32) extends over a length lying in the range 10 mm to 20 mm.

11. Apparatus for deforming a stopper (2) of cork of natural and/or synthetic origin according to any one of claims 7 to 10, **characterised in that** said rib forms an integral fraction of a ferrule which is applied against the inside wall (24) of the neck (4) in the top end of said neck (4).

12. A container for sparkling wine under pressure of the Champagne type including a bottle extended by a neck, the container being **characterised in that** it includes apparatus for deforming a stopper (2) of cork of natural and/or synthetic origin obtained according to any one of claims 7 to 11, the neck of said bottle being closed by a stopper (2) of cork of natural and/or synthetic origin.
